# FASCICULE DE BREVET EUROPEEN

(11) **EP 3 224 424 B1**
(45) Date de publication et mention de la délivrance du brevet: **31.07.2019**
(21) Numéro de dépôt: 15781386.6
(22) Date de dépôt: 25.09.2015
(51) Int. Cl.: E04B 9/04

(54) **STRUCTURE A TOILES TENDUES POUR LA RÉALISATION D'UN FAUX PLAFOND OU D'UN CAISSON SUSPENDU**
GEDEHNTE BAHNSTRUKTUR ZUR HERSTELLUNG EINER ZWISCHENDECKE ODER EINES HÄNGEGEHÄUSES
STRETCHED-WEB STRUCTURE FOR PRODUCING A FALSE CEILING OR A DROPPED CEILING BOX

(30) Priorité: 26.11.2014 FR 1461484
(43) Date de publication de la demande: 04.10.2017
(73) Titulaire: Normalu, 68680 Kembs (FR)
(72) Inventeur: SCHERRER, Jean-Marc, F-68400 Riedisheim (FR)
(74) Mandataire: IP Trust
(86) Numéro de dépôt international: PCT/FR2015/052567
(87) Numéro de publication internationale: WO 2016/083681

(56) Documents cités:
- EP-A1- 2 157 360
- EP-A1- 2 472 174
- WO-A1-01/71117
- DE-A1- 19 943 478

## Description

### DOMAINE TECHNIQUE DE L'INVENTION

L'invention concerne un structure à toiles tendues destinée à constituer, à l'intérieur d'un local, au moins un élément de paroi.

L'ensemble est destiné notamment, mais non exclusivement, à réaliser des caissons ainsi que des faux-plafonds et faux-murs, lumineux ou non.

### ETAT DE LA TECHNIQUE

Il est répandu d'utiliser pour la réalisation de fausses parois ou de caissons suspendus, des toiles tendues en polymère du fait de leurs multiples qualités. De telles toiles sont en effet notamment faciles d'entretien et étanches.

Selon l'aspect et l'effet recherché, les toiles textiles peuvent cependant être préférées. En effet, lorsqu'il s'agit notamment de créer une ambiance feutrée et chaleureuse, les toiles en polymère peuvent présenter une certaine limite en terme de rendu. Cependant, si les toiles textiles présentent des comportements satisfaisants en termes d'isolation phonique et thermique, elles présentent l'inconvénient d'être difficile d'entretien et de se salir rapidement. Par ailleurs, elles n'assurent pas une étanchéité optimale. Il s'ensuit alors à une dégradation rapide de l'aspect esthétique de la fausse paroi ou de l'élément de paroi suspendu équipé(s) d'une telle toile.

Or, le principal inconvénient des faux plafonds et des caisson suspendus est la présence d'un espace résiduel (vélum) entre la toile et le plafond ou la paroi de fond du caisson dans lequel sont logés des équipements tels que des moyens lumineux mais également des câbles électriques, des tuyauteries, etc.. Des poussières ou divers résidus contenus dans le vélum se déposent en effet sur la toile textile, encrassant cette dernière. L'aspect de la fausse paroi ou du caisson s'en trouve alors rapidement dégradé. Le document EP 2 472 174 A1 divulgue le préambule de la revendication 1.

L'invention vise à remédier à ces problèmes en proposant un élément de paroi conservant dans le temps le rendu d'une toile textile.

L'invention a également pour objet de proposer un élément de paroi ayant des propriété d'isolant phonique et/ou de diffusion de la lumière améliorée.

### OBJET DE L'INVENTION

A cet effet, et selon un premier aspect, l'invention propose une structure à toiles tendues pour la réalisation d'un faux plafond ou d'un caisson suspendu dans un local, comprenant deux toiles souples disposées parallèles entre elles et fixées tendues entre au moins une paroi, la structure étant remarquable en ce que l'une des toiles est en polychlorure de vinyle, l'autre toile étant en textile.

La présence d'une toile PVC à une toile textile permet de protéger la toile textile de dépôt de poussière sur la toile, tout en conservant le rendu esthétique et les propriétés (acoustique, thermique et/ou autres) de la toile textile.

La toile en polychlorure de vinyle est placée au dessus de la toile textile.

Avantageusement, la toile en polychlorure de vinyle comporte des micro-perforations arrangées pour former une toile acoustique. Il peut être également prévu, lorsque la structure comporte des moyens lumineux comme par exemple des diodes électroluminescentes situés au-dessus de la toile en polychlorure de vinyle, que la toile en polychlorure de vinyle comporte des perforations ou micro-perforations arrangées de façon à améliorer la diffusion de la lumière en provenance des moyens lumineux tout en limitant la visibilité de ces derniers.

Avantageusement, la toile textile comporte des fibres ayant des propriétés d'isolation phonique.

Avantageusement, la toile en polychlorure de vinyle est translucide ou transparente.

Avantageusement, la structure comporte des moyens lumineux ménagés dans l'un au moins des deux espaces délimités par la toile interne. Les moyens lumineux peuvent être par exemple des diodes électroluminescentes.

Avantageusement, lesdites toiles sont fixées sur les parois murales du local de sorte à former un faux plafond.

Avantageusement, la structure forme un caisson comprenant au moins une paroi latérale sur laquelle les toiles sont fixées.

### BREVE DESCRIPTION DES FIGURES

D'autres objets et avantages de l'invention apparaîtront au cours de la description qui suit, faite en référence aux dessins annexés, dans lesquels :
- la figure 1 représente une structure destinée à constituer un élément de paroi selon un premier exemple de réalisation de l'invention ;
- la figure 2 représente une structure destinée à constituer un élément de paroi selon un deuxième exemple, qui ne fait pas partie de l'invention.

Pour plus de clarté, les éléments identiques ou similaires des différents exemples de réalisation sont repérés par des signes de référence identiques sur l'ensemble des figures.

### DESCRIPTION DETAILLEE DES FIGURES

En relation avec la figure 1, il est décrit une structure 1 destinée à constituer, à l'intérieur d'un local, au moins un élément de paroi. Plus particulièrement, la structure 1 illustrée constitue un caisson apte à être fixé sur un plafond par l'intermédiaire de moyens de fixation appropriés connus de l'homme du métier (suspentes, etc.).

La structure 1 comprend un corps de caisson 2 tubulaire comprenant des parois latérales 3 et une extrémité fermée par une paroi de fond 4. Dans le mode de réalisation décrit, le corps de caisson 2 est de forme parallélépipédique. Il est entendu que le corps de caisson 2 ne se limite pas à cette forme, ce dernier pouvant revêtir tout autre forme sans sortir du cadre de l'invention.

La structure 1 comprend en outre deux toiles 5, 6 souples fixées tendues entre les parois latérales 3 du corps de caisson 2, l'une des toiles étant en polychlorure de vinyle (PVC), l'autre toile étant en textile.

Afin de permettre la fixation des toiles 5, 6 sur le corps de caisson 2, la face intérieure 20 du corps de caisson est avantageusement pourvues de moyens de fixation utilisés classiquement pour la fixation de toiles tendues (non représentés). Selon une configuration particulière, il peut être prévu que le corps de caisson 2 soit formé d'un profilé ou de plusieurs profilés aboutés, chaque profilé formant une lisse de réception des moyens d'accroches ménagées au niveau de la bordure périphériques des nappes. Une telle fixation assure le caractère étanche à l'air à la structure 1.

Les deux toiles 5, 6 souples, sont disposées l'une au-dessous de l'autre à une distance donnée. Elles s'étendent en outre parallèlement à la paroi de fond 4 du caisson. La toile inférieure 5 constitue la toile visible depuis le local. On la désignera par la suite de toile externe 5. La toile 6 disposée entre la toile inférieure 5 et la paroi de fond 4 du corps de caisson 2 constitue une toile interne. La toile interne définit ainsi avec la paroi de fond 4 un espace supérieur 8, et avec la toile externe un espace inférieur 7. Dans le mode de réalisation illustré, la toile externe 5 est ménagée au niveau de l'extrémité 21 ouverte du corps de caisson 2. Elle forme ainsi une toile d'extrémité. La toile interne 6 est disposée à l'intérieur du corps de caisson 2 de sorte à présenter une distance avec la paroi de fond 4 inférieure avec la toile externe.

La toile interne 6 constitue une toile de protection permettant de protéger la toile inférieure de tout encrassement.

Dans le mode de réalisation illustré, la toile externe 5 est la toile en textile tandis que la toile interne 6 est la toile en PVC.

La structure 1 comporte en outre des moyens lumineux 9 ménagés dans l'espace supérieur. Les moyens lumineux 9 sont fixés, directement ou indirectement, sur la paroi de fond 4 ainsi que sur les portions de parois latérales 3 du corps de caisson 2 situées au-dessus de la toile interne 6. Afin de permettre la diffusion de la lumière, la toile 6 en PVC est translucide. La présence d'une telle toile 6 entre la toile 5 textile et la partie du caisson portant les moyens lumineux 9 permet d'assurer une diffusion améliorée de la lumière, et qui plus est une diffusion uniforme. Il est bien entendu évident que l'invention ne se limite pas à cette configuration, les moyens lumineux 9 pouvant être prévus uniquement sur la paroi de fond 4 ou sur les portions de parois latérales 3 du corps de caisson 2. Il peut être prévu également que les moyens lumineux 9 soient ménagés dans l'espace inférieur 7.

Avantageusement, la toile 6 en PVC comporte des micro-perforations arrangées et distribuées sur la toile de façon à former une toile absorbant acoustiquement les sons. On entend par micro-perforations, toutes perforations ayant un diamètre inférieur ou égal à 2 millimètres. La présence d'une toile en PVC micro-perforée permet ainsi d'augmenter de manière significative les performances acoustiques de la structure 1. En complément de la présence de micro-perforations, il peut être prévu que le textile prévu pour réaliser la toile externe soit choisi parmi les textile ayant des propriété d'absorption ou d'isolation phonique. Il peut être également prévu que la toile 6 en PVC comporte des perforations ou micro-perforations arrangées et distribuées sur celle-ci de façon à améliorer la diffusion de la lumière tout en limitant la visibilité des moyens lumineux 9 ménagés dans l'espace supérieur.

Dans ce qui précède, les toiles 5, 6 sont fixée sur une paroi de caisson de sorte à former un caisson. La structure selon l'invention n'est cependant pas limitée à une telle utilisation, celle-ci pouvant être mise en oeuvre de sorte à former une fausse paroi (faux-plafond ou faux-mur). Dans ce cas, les toiles 5, 6 sont fixées directement sur les parois murales ou bien sur le plafond et le plancher, de sorte à former ainsi respectivement un faux-plafond ou un faux-mur.

De même, dans l'exemple qui précède, la toile textile forme la toile externe de la structure 1 tandis que la toile PVC forme la toile intermédiaire, disposée entre le plafond 4 et la toile textile. Il peut bien entendu être prévu une structure 10 ne faisant pas partie de l'invention dans laquelle l'arrangement des deux toiles soit inversé, de sorte que la toile externe 50 est la toile en PVC et la toile interne 60 est la toile en textile (figure 2). Les toiles textile et PVC de la structure 10 reprennent les caractéristiques des toiles respectivement textile et PVC de la structure 1 décrite précédemment.

L'invention est décrite dans ce qui précède à titre d'exemple. Il est entendu que l'homme du métier est à même de réaliser différentes variantes de réalisation de l'invention sans pour autant sortir du cadre de l'invention qui est définie par les revendications suivantes.

## Revendications

1. Structure (1) à toiles tendues pour la réalisation d'un faux plafond ou d'un caisson suspendu dans un local, comprenant deux toiles souples (5, 6) disposées parallèles entre elles et fixées tendues entre au moins une paroi (3), l'une des toiles (5) étant en textile **caractérisée en ce que** l'autre toile (6) est en polychlorure de vinyle et est placée au dessus de la toile textile.

2. Structure (1) selon la revendication 1, **caractérisée en ce que** la toile (6) en polychlorure de vinyle comporte des perforations ou micro-perforations.

3. Structure (1) selon la revendication 2, **caractérisée en ce que** les micro-perforations sont arrangées pour former une toile acoustique.

4. Structure (1) selon l'une quelconque des revendications 1 à 3, **caractérisée en ce que** la toile (5) textile comporte des fibres ayant des propriétés d'isolation phonique.

5. Structure (1) selon l'une quelconque des revendications 1 à 4, **caractérisée en ce que** la toile (6) en polychlorure de vinyle est translucide et transparente.

6. Structure (1) selon l'une quelconque des revendications 1 à 5, **caractérisée en ce qu'**elle comporte des moyens lumineux (9) ménagés dans l'un au moins des deux espaces (7, 8) délimités par la toile interne.

7. Structure (1) selon l'une quelconque des revendications 1 à 6, **caractérisée en ce que** lesdites toiles (5, 6) sont fixées sur les parois murales du local de sorte à former un faux plafond.

8. Structure (1) selon l'une quelconque des revendications 1 à 7, **caractérisée en ce qu'**elle forme un caisson comprenant au moins une paroi latérale sur laquelle les toiles (5, 6) sont fixées.

## Patentansprüche

1. Gewebebespannte Struktur (1) zur Herstellung einer Zwischendecke oder einer Hängekassette in einem Raum, welche zwei nachgiebige, parallel zueinander angeordnete Gewebe (5, 6) umfasst, die zwischen zumindest einer Wand (3) gespannt befestigt sind, wobei eines der Gewebe ein Textilgewebe (5) ist, **dadurch gekennzeichnet, dass** das andere ein Polyvinylchloridgewebe (6) ist und sich über dem Textilgewebe befindet.

2. Struktur (1) nach Anspruch 1, **dadurch gekennzeichnet, dass** das Polyvinylchloridgewebe (6) Perforierungen oder Mikroperforierungen umfasst.

3. Struktur (1) nach Anspruch 2, **dadurch gekennzeichnet, dass** die Mikroperforierungen so angeordnet sind, dass eine akustische Folie gebildet wird.

4. Struktur (1) nach einem der Ansprüche 1 bis 3, **dadurch gekennzeichnet, dass** das Textilgewebe (5) Fasern umfasst, die schallisolierende Eigenschaften haben.

5. Struktur (1) nach einem der Ansprüche 1 bis 4, **dadurch gekennzeichnet, dass** das Polyvinylchloridgewebe (6) lichtdurchlässig und transparent ist.

6. Struktur (1) nach einem der Ansprüche 1 bis 5, **dadurch gekennzeichnet, dass** sie Leuchtmittel (9) umfasst, die in zumindest einem der beiden durch das innere Gewebe abgegrenzten Bereiche (7, 8), angeordnet sind.

7. Struktur (1) nach einem der Ansprüche 1 bis 6, **dadurch gekennzeichnet, dass** besagte Gewebe (5, 6) an den Wandflächen des Raums befestigt werden, so dass sie eine Zwischendecke bilden.

8. Struktur (1) nach einem der Ansprüche 1 bis 7, **dadurch gekennzeichnet, dass** sie eine Kassette bildet, die zumindest eine Seitenwand umfasst, an der die Gewebe (5, 6) befestigt sind.

## Claims

1. A stretched-web structure (1) for producing a false ceiling or a dropped ceiling box in a room, including two flexible webs (5, 6) arranged parallel to one another and fastened stretched between at least one wall (3), with one of the webs (5) being made of fabric, **characterized in that** the other web (6) is made of polyvinyl chloride and is positioned above the other web made of fabric.

2. A structure (1) according to claim 1, **characterized in that** the web (6) made of polyvinyl chloride has perforations or micro-perforations.

3. A structure (1) according to claim 2, **characterized in that** the micro-perforations are so arranged as to form an acoustic web.

4. A structure (1) according to any one of claims 1 to 3, **characterized in that** the web made of fabric (5) comprises fibers having sound-insulating properties.

5. A structure (1) according to any one of claims 1 to 4, **characterized in that** the web (6) made of polyvinyl chloride is translucent and transparent.

6. A structure (1) according to any one of claims 1 to 5, **characterized in that** it comprises light means (9) arranged in at least one of the two spaces (7, 8) delimited by the inner web.

7. A structure (1) according to any one of claims 1 to 6, **characterized in that** said webs (5, 60) are fastened to the wall faces of the room so as to form a false ceiling.

8. A structure (1) according to any one of claims 1 to 7, **characterized in that** it forms a box comprising at least one side wall whereon the webs (5, 6) are fastened.
